# FASCICULE DE BREVET EUROPEEN

(11) **EP 0 005 111 B1**
(45) Date de publication et mention de la délivrance du brevet: **26.11.1980**
(21) Numéro de dépôt: 79400243.6
(22) Date de dépôt: 12.04.1979
(51) Int. Cl.: F41H 7/04, B62D 23/00

(54) **Véhicule blindé allégé**
In Gewicht vermindertes Panzerfahrzeug
Armoured vehicle of reduced weight

(30) Priorité: 14.04.1978 FR 7811017; 06.04.1979 FR 7908734
(43) Date de publication de la demande: 31.10.1979
(73) Titulaire: CREUSOT-LOIRE, F-75008 Paris (FR)
(72) Inventeur: Giraud, Jean, Versailles (FR); Laigneau, Richard, Saint-Maur-Des-Fosses (FR)
(74) Mandataire: Dupuy, Louis

## Description

La présente invention concerne un véhicule blindé allégé et s'applique à tous types de véhicules militaires utilisables en zones de combat, véhicules de liaison, de reconnaissance ou de combat proprement dit.

Les voitures légères de liaison ou de reconnaissance généralement utilisées jusqu'à présent étaient le plus souvent des engins découverts ou presque, et ne présentant pratiquement aucune protèction des passagers, même contre des projectiles d'armes légères. Ceci en rendait l'utilisation dangereuse dans des zones de combat, ou dans des zones susceptibles d'être atteintes pardes armes légères d'infanterie ou par des éclats d'obus. Les véhicules assurant une protection efficace contre de tels tirs étaient jusqu'à présentdesvéhicules relativement lourds, en raison de l'importante surface de blindage nécessaire pour envelopper l'ensemble de l'habitacle et des organes vitaux. Le poids de tels véhicules constitue un handicap pour leur mobilité.

On retrouve un problème du même ordre pour les véhicules blindés plus lourds, du genre chars de combat dans lesquels la conjugaison de la nécessité d'une forte épaisseur de blindage pour présenter une résistance suffisante aux impacts de projectiles, et de l'importance de la surface à protéger pour envelopper extérieurement tout le véhicule, se traduit par des poids de carcasse très importants. Ceci conduit à augmenter de façon également importante l'énergie nécessaire pour le déplacement du véhicule, ou au contraire à limiter sa vitesse et de façon plus générale sa mobilité, et par conséquent accroître sa vulnérabilité.

La présente invention permet la réalisation d'un véhicule blindé allégé assurant une bonne qualité de protection des occupants et des organes vitaux du véhicule, tout en restant dans des limites tolèrables de poids.

L'invention s'applique à un véhicule blindé allégé constitué par une caisse portée par des organes de roulement, et renfermant des organes moteurs et des moyens de transmission du mouvement du moteur aux organes de roulement, avec des postes pour du personnel à l'intérieur de la caisse.

Selon l'invention la caisse est constituée en deux éléments:
a) une cellule principale centrale fortement blindée et de volume réduit à ce qui est nécessaire pour contenir les occupants et les organes vitaux du groupe moteur et de transmission,
b) une protection extérieure en blindage plus léger entourant la cellule principale au moins vers l'avant et l'arrière.

Selon une forme particulière de réalisation de l'invention, dans le cas d'un véhicule sur roues, la cellule principale centrale est, longitudinalement, entièrement comprise entre les axes extrêmes des organes de roulement.

L'invention sera mieux comprise en se référant à des modes de réalisation particuliers donnés à titre d'exemple et représenté par les dessins annexés.

Les figures 1 à 3 concernent un véhicule blindé allégé principalement destiné au transport de personnel.

La figure 1 est, en représentation simplifiée, une vue latérale d'un véhicule réalisé selon l'invention.

Les figures 2 et 3, égalementen représentation simplifiée, sont respectivement une vue en bout et une vue de dessus de ce véhicule.

Les figures 4 à 6, respectivement homologues aux figures 1 à 3, concernent un char de combat.

Sur l'ensemble des figures 1 à 3 le véhicule a été volontairement représenté dépouillé d'un grand nombre d'accessoires auxiliares, et même de son armement de défense, pour ne mettre surtout en évidence que les éléments de la carcasse qui est en fait l'objet propre de l'invention. Sur la figure 3 le véhicule est représenté sans sa protection extérieure légère.

Le véhicule, qui repose sur quatre roues indépendantes 1, est d'abord constitué par une carcasse centrale blindé représentée en traits forts sur les dessins. Elle est formée de tôles de blindage relativement épaisses et soudées pour former une cellule pratiquement fermée. Dans sa partie inférieure cette cellule centrale comporte un plancher 3 formant un léger dièdre, des parois latérales 4 inciinées, de même que les parois d'extrémité avant 5 et arrière 6. Dans la partie supérieure les tôles latérales 8 sont inclinées avec une pente inverse des parois latérales inférieures, et le troit 9 est à deux niveaux separés par un décrochement. L'ensemble est complèté par une paroi arrière 12 sensiblement verticale et un capotage avant 13 très incliné sur l'horizontale. Des logements latéraux 15 et 16 sont ménagés respectivement à l'avant et à l'arrière pour permettre le passage et le débattement des roues du véhicule.

On notera que cette cellule centrale, bein protégée par un blindage relativement épais, est d'un volume très limité pour neprotéger que les occupants du véhicule et les organes vitaux de propulsion. Ainsi le moteur 18 et la boite de vitesses 19 sont inclus dans cette cellule centrale, et l'on pourra aussi y prévoir une nourrice intermédiaire formant réservoir-tampon entre le réservoir principal de carburant et le moteur.

Le noyau central fortement protégé est prolongé, à l'avant et à l'arrière, par des caissons 22 et 23 qui débordent au-delà des roues, en ménageant aussi des logements pour le passage et le débattement des roues. Ces caissons sont également en tôles de blindage soudées, mais d'épaisseur nettement moindre que celles de la cellule centrale. L'espace libre entre la cellule centrale et les blindages extérieurs est occupé par des organes moins vitaux de l'équipement moteur, comme par exemple le réservoir principal de carburant, les organes de direction ou les bras 25 de suspension et de transmission de mouvement aux roues.

On comprendra aisément, à partir de la description qui vient d'être donnée, que le véhicule ainsi réalisé reste un véhicule léger, puisque le blindage lourd n'est utilisé que pour protégér une faible partie du volume total du véhicule, le reste de la carrosserie étant réalisé en tôles minces. Mais par rapport à un véhicule léger usuel utilisé jusqu'à présent, la protection des occupants est considérablement augmentée. Cette protection résulte tout d'abord bien entendu de la présence d'un blindage, mais aussi de l'orientation des tôles constituant la cellule centrale, celle-ci présentant presque toujours un angle suffisant vis à vis de la direction d'impact des balles pour faciliter l'effet de ricochet sur les parois. D'autre part les caissons extrêmes, même lorsqu'ils sont traversés par des projectiles, en amortissant l'impact et changent leur direction, ce que rend encore plus difficile la traversée du blindage central.

On notera encore la disposition, bien visiblesur les dessins, de la cellule centrale qui est entièrement comprise entre les axes des roues; cette disposition augmente la sécurité du véhicule vis à vis des mines. Si en effet un tel véhicule déclenche l'explosion d'une mine ce sera par le passage d'une des roues sur la mine, et l'explosion résultante surviendra à une certaine distance de la cellule centrale, et avant que le plancher soit directement au-dessus de la mine; l'inclinaison des parois inférieures 4, 5 ou 6 de la cellule centrale tendra aussi à faire ricocher les éclats.

Une telle disposition préserve donc, malgré sa légèreté, aussi bien les passagers que les organes vitaux du véhicule. Même en cas d'avaries graves à la partie extérieure de la transmission de mouvement vers l'une des roues, il restera vraisemblablement, au moyen du moteur intact, la possibilité aux passagers de parcourir les nuelques dizaines de mètres qui leur sont le plus souvent suffisants pour se mettre à couvert.

On pourrait également envisager d'entourer aussi la cellule centrale par un blindage léger latéral. On pourrait encore imaginer, dans le cas où les caractéristiques de légèreté seraient moins impératives, de remplir au moins partiellement l'espace libre entre la cellule centrale et le blindage léger extérieur au moyen de produits, comme par exemple des mousses plastiques, susceptibles de freiner les projectiles ayant déjà traversé le blindage extérieur.

En se référant maintenant aux figures 4 à 6, le véhicule que est porté par deux chenilles 30 est constitué par une carcasse centrale fortement blindée représentée en traits forts sur les dessins. Elle est formée de tôles de blindage épaisses, soudées, pour former une cellule pratiquement fermée, de forme générale à peu près parallélépipédique, avec un plancher 32 format un léger dièdre, et deux parois latérales verticales 33. A l'avant la paroi d'extrémité 34 est fortement inclinée tandis qu'à l'arrière la paroi 35 est sensiblement verticale. Le toit 36 est prolongé par deux parties inclinées formant capotage 37 et 38.

On pourra noter que l'on a ainsi constitué une cellule centrale très protégée par un blindage épais, mais d'un volume et par conséquent d'un poids très limité, pour ne protéger que les occupants 40 du véhicule ainsi que les organes vitaux de propulsion tels que le moteur 41 ou la boite de vitesses 42. Bien entendu les parois latérales de cette cellule centrale comportent cependant des ouvertures pour le passage des organes de transmission du mouvement vers l'entrainment des chenilles. De même le toit 36 comporte des ouvertures pour l'accès à la tourelle orientable.

La cellule centrale fortement protégée est prolongée, à l'avant et t'arriére, par des caissons 44 et 45 qui, avec les caissons latéraux 46, complètent l'enveloppement extérieur de la totalité du véhicule. Ces caissons sont également en tôles de blindage soudées, mais d'épaisseur moindre que les tôles de la cellule centrale.

L'espace libre entre la cellule centrale et les blindages extérieurs est occupé par des organes moins vitaux que l'équipement moteur, et par exemple des réservoirs de carburant, les organes de direction ou les bras de transmission du mouvement aux chenilles.

On voit que dans un tel véhicule la protection des occupants et des organes aussi importants que le moteur et la transmission, est au moins égale à celle qui est obtenue sur les véhicules actuels puisqu'elle est réalisée par des tôles de forte épaisseur. Mais l'ensemble du véhicule est considérablement allégé par la réduction d'épaisseur du reste des tôles d'enveloppement du véhicule. On pourra encore noter que les caissons extrêmes ou latéraux, même lorsqu'ils sont traversés par des projectiles, en amortissent l'impact et changent leur direction, ce qui rend encore plus difficile la traversée du blindage de la cellule centrale.

Bien entendu l'invention n'est pas strictement limitée aux modes de réalisation qui ont été décrits à titre d'exemples, mais elle couvre également des réalisations qui n'en différeraient que par des détails, par des variantes d'exécution, ou par l'utilisation de moyens équivalents.

## Revendications

1. Véhicule blindé allégé constitué par une caisse portée par des organes de roulement (1) et renfermant des organes moteurs (18) et des moyens de transmission (19) du mouvement du moteur aux organes de roulement, avec des postes pourdu personnel à l'intérieurde la caisse, caractérisé par le fait que la caisse est constituée en deux éléments:
a) und cellule principale centrale (3 à 6, 8 à 10, 12, 13, 15, 16 ou 32 à 38) fortement blindée et de volume réduit à ce quie est nécessaire pour contenir les occupants et les organes vitaux du groupe moteur (18) et de transmission (19),
b) une protection extérieure (22-23 ou 44 à 46) en blindage plus léger entourant la cellule principale au moins vers l'avant et l'arrière.

2. Véhicule selon revendication 1, dans le cas d'un véhicule sur roues, caractérisé par le fait que la cellule principale centrale est, longitudinalement, entièrement comprise entre les axes extrêmes des organes de roulement (1 ).

3. Véhicule selon revendication 2, caractérisé par le fait que les parois inférieures latérales (4), et extrêmes (5,6) de la cellule centrale sont inclinées.

## Claims

1. A lightened armoured vehicle consisting of a body carried by rolling members (1) and enclosing driving members (18) and means (19) of transmission of the motion of the engine to the rolling members, and having stations for personnel inside the body, characterized by the fact that the body consists of two components:
a) a heavily armoured main central cell (3 to 6,8 to 10,12,13,15, 16, or 32 to 38) of volume reduced to that which is necessary for containing the occupants and the vital organs of the engine unit (18) and of transmission (19),
b) an outer protection (22-23 or 44 to 46) of lighter armouring, which surrounds the main cell at least towards the front and rear.

2. A vehicle as in Claim 1, in the case of a vehicle upon wheels, characterized by the fact that the main central cell lies longitudinally entirely between the end axles of the rolling members (1).

3. A vehicle as in Claim 2, characterized by the fact that the lower side (4) and end (5,6) walls of the central cell are sloping.

## Patentansprüche

1. Erleichtertes Panzerfahrzeug, welches aus einer von Rollgliedern (1) getragenen Karosserie besteht und Antriebsglieder (18) und Mittel zur Übertragung (19) der Motorbewegung auf die Rollglieder umfasst, mit Mannschaftsposten innerhalb der Karosserie, dadurch gekennzeichnet, dass die Karosserie sich aus zwei Bestandteilen zusammensetzt:
a) einer stark bewehrten Haupt-Mittelzelle (3 bis 6, 8 bis 10, 12, 13, 15, 16, oder 32 bis 38) mit einem gerade zum Beinhalten der Insassen und der wesentlichen Organe der Motoreinheit (18) und der Übertragung (19) ausreichendem Rauminhalt,
b) einem leichter bewehrten äusseren Schutz (22-23 oder 44 bis 46), welcher die Hauptzelle mindestens zur Stimund Rückseite hin umgibt.

2. Fahrzeug nach Anspruch 1, im Falle eines auf Rädern gebauten Fahrzeugs, dadurch gekennzeichnet, dass die Haupt-Mittelzelle in Längsrichtung völlig zwischen den Endachsen der Rollglieder (1) liegt.

3. Fahrzeug nach Anspruch 2, dadurch gekennzeichnet, dass die Unterseiten- (4) und Endwände (5,6) der Mittelzelle schräg stehen.
